# EUROPÄISCHE PATENTANMELDUNG

(11) **EP 4 763 662 A1**
(43) Veröffentlichungstag der Anmeldung: **24.06.2026**
(21) Anmeldenummer: 24222492.1
(22) Anmeldetag: 20.12.2024
(51) Int. Cl.: B61L 1/16

(54) **RADDETEKTOR, VERFAHREN ZUM BETREIBEN EINES RADDETEKTORS UND KOMPONENTEN HIERFÜR**

(71) Anmelder: Siemens Mobility GmbH, 80997 München (DE)
(72) Erfinder: Freise, Rainer, 38124 Braunschweig (DE)
(74) Vertreter: Siemens Patent Attorneys

(57) **Zusammenfassung**

Die Erfindung bezieht sich unter anderem auf einen Raddetektor für eine Eisenbahngleisanlage zum Detektieren von Rädern passierender Schienenfahrzeuge. Erfindungsgemäß ist bezüglich des Raddetektors vorgesehen, dass eine zum Erzeugen eines elektromagnetischen Wechselfeldes ausgebildete Sendeeinrichtung (10) des Raddetektors bezüglich ihrer aktiven Sendefrequenz (f) durch ein Steuersignal (ST) verstellbar ist und eine Auswahl der aktiven Sendefrequenz (f) aus mindestens zwei unterschiedlichen Sendefrequenzen erlaubt und eine Auswerteinrichtung (30) des Raddetektors derart ausgestaltet ist, dass sie die Sendefrequenz (f) durch das Steuersignal (ST) verstellt, wenn ein Empfangssignal (Se) einer Empfangseinrichtung (20) des Raddetektors ein vorgegebenes Umstellkriterium erfüllt.

## Beschreibung

Die Erfindung bezieht sich auf Raddetektoren für Eisenbahngleisanlagen zum Detektieren von Rädern passierender Schienenfahrzeuge.

Raddetektoren sind für den Einsatz in Eisenbahngleisanlagen allgemein bekannt. Heutzutage im Einsatz befindliche Raddetektoren basieren auf einer senderseitigen Erzeugung eines elektromagnetischen Feldes und einer empfängerseitigen Messung dieses Feldes. Gelangt ein Rad eines die Eisenbahngleisanlage befahrenden Schienenfahrzeugs in den Bereich des elektromagnetischen Feldes, so verändert das Rad das Feld, sodass auf die Präsenz des Rades geschlossen und ein Raddetektionssignal erzeugt werden kann.

Der Erfindung liegt die Aufgabe zugrunde, einen Raddetektor anzugeben, der auf externe Störungen unempfindlicher reagiert als herkömmliche Raddetektoren.

Diese Aufgabe wird erfindungsgemäß durch einen Raddetektor mit den Merkmalen gemäß Patentanspruch 1 gelöst. Vorteilhafte Ausgestaltungen des erfindungsgemäßen Raddetektors sind in Unteransprüchen angegeben.

Danach ist erfindungsgemäß vorgesehen, dass eine zum Erzeugen eines elektromagnetischen Wechselfeldes ausgebildete Sendeeinrichtung des Raddetektors bezüglich ihrer aktiven Sendefrequenz durch ein Steuersignal verstellbar ist und eine Auswahl der aktiven Sendefrequenz aus mindestens zwei unterschiedlichen Sendefrequenzen erlaubt und eine Auswerteinrichtung des Raddetektors derart ausgestaltet ist, dass sie die Sendefrequenz durch das Steuersignal verstellt, wenn ein Empfangssignal einer Empfangseinrichtung des Raddetektors ein vorgegebenes Umstellkriterium erfüllt.

Ein wesentlicher Vorteil des erfindungsgemäßen Raddetektors ist darin zu sehen, dass dieser störungsunempfindlicher als herkömmliche Raddetektoren ist. Wird beispielsweise ein externes Störsignal eingekoppelt, zum Beispiel durch einen in den Schienen fließenden Strom, so kann dies das Empfangssignal der Empfangseinrichtung bei einem herkömmlichen Raddetektor in einer Weise beeinflussen, dass der Eindruck einer Fehlfunktion oder sogar der Eindruck eines Ausfalls des Raddetektors erweckt wird und seitens einer Auswerteinrichtung fälschlich ein Fehlersignal erzeugt wird. Bei dem erfindungsgemäßen Raddetektor kann eine solche Fehlauslösung in vielen Fällen verhindert werden, weil durch die Verstellbarkeit der Sendefrequenz der Raddetektor prüfen kann, ob auch auf anderen Sendefrequenzen als der aktuellen die Störung vorliegt oder nicht. Der erfinderische Gedanke besteht darin, dass - wie erfinderseitig erkannt wurde - externe Störeinflüsse häufig nur in sehr engen Frequenzbändern auftreten und durch die Wahl einer anderen Sendefrequenz ein ungestörter Weiterbetrieb des Raddetektors trotz des externen Störeinflusses möglich ist. Mit anderen Worten ermöglicht die Verstellbarkeit der Sendefrequenz in vielen Fällen einen Weiterbetrieb ohne eine fehlerhafte Meldung einer Störung an eine übergeordnete Zentrale.

Das Verstellen der Sendefrequenz sieht vorzugsweise eine Frequenzänderung von jeweils mindestens 200 Hz vor.

Vorteilhaft ist es, wenn dem Empfangssignal ein Signalstärkenband zugeordnet ist, das durch eine Auslöseschwelle und eine Abfallschwelle begrenzt ist. Die Auslöseschwelle ist vorzugsweise derart gewählt, dass diese eine Raddetektion ermöglicht, und die Abfallschwelle ist vorzugsweise derart gewählt, dass diese einen Fehler signalisiert.

Das Empfangssignal der Empfangseinrichtung liegt im ungestörten Betrieb und ohne Überfahrereignis vorzugsweise im Bereich eines Ruhepegels, der somit einen ungestörten Betrieb bzw. die Betriebsbereitschaft des Raddetektors anzeigt. Der Ruhepegel liegt zwischen der Auslöseschwelle und der Abfallschwelle und vorzugsweise dichter an der Abfallschwelle als an der Auslöseschwelle.

Die Auswerteinrichtung erzeugt vorzugsweise ein ein Überfahrereignis anzeigendes Raddetektionssignal, wenn die Signalstärke die Auslöseschwelle passiert oder außerhalb des Signalstärkenbands in einem an die Auslöseschwelle angrenzenden Signalstärkenbereich liegt. Der an die Auslöseschwelle angrenzende Signalstärkenbereich außerhalb des Signalstärkenbands ist der Bereich oberhalb der Auslöseschwelle, wenn die Auslöseschwelle höher als die Abfallschwelle ist, und andernfalls der Bereich unterhalb der Auslöseschwelle, wenn die Auslöseschwelle kleiner als die Abfallschwelle ist.

Die Auswerteinrichtung erzeugt vorzugsweise ein Fehlersignal, wenn über eine vorgegebene Zeitspanne hinaus die Signalstärke die Abfallschwelle passiert oder außerhalb des Signalstärkenbands in einem an die Abfallschwelle angrenzenden Signalstärkenbereich liegt. Der an die Abfallschwelle angrenzende Signalstärkenbereich außerhalb des Signalstärkenbands ist der Bereich unterhalb der Abfallschwelle, wenn die Auslöseschwelle höher als die Abfallschwelle ist, und andernfalls der Bereich oberhalb der Abfallschwelle, wenn die Auslöseschwelle kleiner als die Abfallschwelle ist.

Die Auswerteinrichtung sieht bei einer als vorteilhaft angesehenen Ausführungsvariante das Umstellkriterium vorzugsweise als erfüllt an, wenn die Signalstärke des Empfangssignals die Abfallschwelle passiert oder außerhalb des Signalstärkenbands in dem an die Abfallschwelle angrenzenden Signalstärkenbereich liegt.

Alternativ oder zusätzlich kann dem Empfangssignal in vorteilhafter Weise ein Signalstärkensubband zugeordnet sein, das durch die Auslöseschwelle und eine Umschaltschwelle begrenzt ist. Die Umschaltschwelle liegt vorzugsweise zwischen der Auslöseschwelle und der Abfallschwelle.

Ist eine solche Umschaltschwelle definiert, so ist es von Vorteil, wenn die Auswerteinrichtung das Umstellkriterium bereits als erfüllt ansieht, wenn die Signalstärke des Empfangssignals die Umschaltschwelle passiert oder außerhalb des Signalstärkensubbands in einem an die Umschaltschwelle angrenzenden Signalstärkenbereich liegt.

Der Sendeeinrichtung ist vorzugsweise ein Sendefrequenzbereich vorgegeben, der durch eine untere Sendefrequenz und eine obere Sendefrequenz begrenzt ist.

Der Sendeeinrichtung ist vorzugsweise eine Vielzahl an im Sendefrequenzbereich liegenden Sendefrequenzen vorgegeben, die einen vorgegebenen Mindestfrequenzabstand untereinander aufweisen. Der Mindestfrequenzabstand der Sendefrequenzen liegt vorzugsweise in einem Bereich zwischen 200 Hz und 500 Hz. Der Sendefrequenzbereich kann sich beispielsweise von 30 kHz bis 50 kHz erstrecken. Der Sendefrequenzbereich umfasst vorzugsweise mindestens acht, beispielsweise zehn, voneinander durch den Mindestfrequenzabstand getrennte Sendefrequenzen.

Die Auswerteinrichtung ist vorzugsweise derart ausgestaltet, dass sie bei Erfüllung des Umstellkriteriums einen vorgegebenen Umstellalgorithmus startet, bei dem zumindest ein Verstellschritt durchgeführt wird. Jeder Verstellschritt umfasst vorzugsweise jeweils ein Einstellen einer neuen Sendefrequenz, ein Bewerten des Empfangssignals und ein Prüfen, ob das Umstellkriterium mit der neu eingestellten Sendefrequenz weiter erfüllt ist oder nicht, und ein Fortführen des Umstellalgorithmus durch Auslösen eines neuen Verstellschritts, wenn das Umstellkriterium weiterhin erfüllt ist, und andernfalls ein Abbrechen des Umstellalgorithmus und ein normaler Weiterbetrieb mit der aktuell eingestellten Sendefrequenz.

Bei der letztgenannten Ausgestaltung ist es von Vorteil, wenn der Umstellalgorithmus das konsekutive Einstellen vorgegebener Sendefrequenzen aus einer vordefinierten Gruppe an Sendefrequenzen gemäß einem vorgegebenen Auswahlschema vorsieht und der Umstellalgorithmus mit jeweils der nächsten Sendefrequenz gemäß Auswahlschema fortgesetzt wird, wenn bei der jeweils aktuellen Sendefrequenz das Umstellkriterium erfüllt bleibt.

Das Auswahlschema sieht vorzugsweise vor, dass beim Verstellen jeweils eine möglichst große Frequenzänderung vorgenommen wird, und zwar unter der Maßgabe, dass im Rahmen etwaiger vorheriger Verstellschritte bereits eingestellte und als nicht geeignet erkannte Sendefrequenzen nicht ein weiteres Mal aktiviert werden.

Auch kann der Umstellalgorithmus in vorteilhafter Weise vorsehen, nach einem erfolglosen Testen aller im Auswahlschema vorgesehenen Sendefrequenzen den Umstellalgorithmus durch einen Neustart des Auswahlschemas fortzusetzen.

Auch kann der Umstellalgorithmus in vorteilhafter Weise vorsehen, nach einem erfolglosen Testen aller im Auswahlschema vorgesehenen Sendefrequenzen eine Warnmeldung auszugeben.

Vorteilhaft ist es, wenn eine Warnmeldung ausgegeben wird, wenn die Dauer der Durchführung des Umstellalgorithmus eine vorgegebene Warnzeitspanne erreicht oder überschreitet.

Die Erfindung bezieht sich außerdem auf eine Sendeeinrichtung für einen Raddetektor, insbesondere für einen solchen Raddetektor wie oben beschrieben. Bezüglich der Sendeeinrichtung ist erfindungsgemäß vorgesehen, dass diese zum Erzeugen eines elektromagnetischen Wechselfeldes ausgebildet und in ihrer Sendefrequenz durch ein Steuersignal verstellbar ist und eine Auswahl der aktiven Sendefrequenz aus mindestens zwei unterschiedlichen Sendefrequenzen erlaubt.

Bezüglich der Vorteile der erfindungsgemäßen Sendeeinrichtung und vorteilhafter Ausgestaltungen der erfindungsgemäßen Sendeeinrichtung sei auf die obigen Ausführungen im Zusammenhang mit dem erfindungsgemäßen Raddetektor und dessen vorteilhafter Ausgestaltungen verwiesen.

Die Erfindung bezieht sich außerdem auf eine Auswerteinrichtung für einen Raddetektor, insbesondere für einen solchen Raddetektor wie oben beschrieben, zum Auswerten eines Empfangssignals einer Empfangseinrichtung des Raddetektors und Erzeugen eines Raddetektionssignals in Abhängigkeit von dem Ergebnis der Auswertung. Bezüglich der Auswerteinrichtung ist erfindungsgemäß vorgesehen, dass diese derart ausgestaltet ist, dass sie die Sendefrequenz einer Sendeeinrichtung des Raddetektors durch ein Steuersignal verstellt, wenn das Empfangssignal ein vorgegebenes Umstellkriterium erfüllt.

Bezüglich der Vorteile der erfindungsgemäßen Auswerteinrichtung und vorteilhafter Ausgestaltungen der erfindungsgemäßen Auswerteinrichtung sei auf die obigen Ausführungen im Zusammenhang mit dem erfindungsgemäßen Raddetektor und dessen vorteilhafter Ausgestaltungen verwiesen.

Die Erfindung bezieht sich außerdem auf ein Verfahren zum Betreiben eines Raddetektors, insbesondere eines solchen wie oben beschrieben, für eine Eisenbahngleisanlage zum Detektieren von Rädern passierender Schienenfahrzeuge. Erfindungsgemäß ist bezüglich des Verfahrens vorgesehen, dass eine zum Erzeugen eines elektromagnetischen Wechselfeldes ausgebildete Sendeeinrichtung des Raddetektors bezüglich ihrer aktiven Sendefrequenz durch ein Steuersignal verstellbar ist und eine Auswahl der aktiven Sendefrequenz aus mindestens zwei unterschiedlichen Sendefrequenzen erlaubt und die aktive Sendefrequenz durch das Steuersignal verstellt wird, wenn ein Empfangssignal einer Empfangseinrichtung des Raddetektors ein vorgegebenes Umstellkriterium erfüllt.

Bezüglich der Vorteile des erfindungsgemäßen Verfahrens und vorteilhafter Ausgestaltungen des erfindungsgemäßen Verfahrens sei auf die obigen Ausführungen im Zusammenhang mit dem erfindungsgemäßen Raddetektor und dessen vorteilhafter Ausgestaltungen verwiesen.

Die Erfindung wird nachfolgend anhand von Ausführungsbeispielen näher erläutert; dabei zeigen beispielhaft:
- Fig. 1: ein Ausführungsbeispiel für einen erfindungsgemäßen Raddetektor, der mit einem Ausführungsbeispiel für eine erfindungsgemäße Sendeeinrichtung und einem Ausführungsbeispiel für eine erfindungsgemäße Auswerteinrichtung ausgestattet ist und anhand dessen verschiedene Ausführungsvarianten erfindungsgemäßer Verfahren erläutert werden,
- Fig. 2-10: mögliche Betriebsszenarien des Raddetektors gemäß Figur 1,
- Fig. 11: ein Ausführungsbeispiel für einen steuerbaren Schwingkreis der Sendeeinrichtung gemäß Figur 1 näher im Detail, und
- Fig. 12: ein Ausführungsbeispiel für eine Auswerteinrichtung des Raddetektors gemäß Figur 1 näher im Detail,

In den Figuren werden der Übersicht halber für identische oder vergleichbare Komponenten stets dieselben Bezugszeichen verwendet.

Die Figur 1 zeigt ein Ausführungsbeispiel für einen erfindungsgemäßen Raddetektor, der im Bereich einer Schiene 1 einer Eisenbahngleisanlage montiert ist und zum Detektieren von Rädern passierender Schienenfahrzeuge dient. Der Raddetektor kann einen Bestandteil einer Achszähleinrichtung bilden, mit der sich ein Gleisabschnitt der Eisenbahngleisanlage überwachen lässt.

Der Raddetektor umfasst eine ein Sendesignal S emittierenden Sendeeinrichtung 10, eine Empfangseinrichtung 20 und eine Auswerteinrichtung 30. Bei dem in der Figur 1 gezeigten Ausführungsbeispiel sind die Sendeeinrichtung 10 und die Empfangseinrichtung 20 auf unterschiedlichen Seiten der Schiene 1 angeordnet.

Die Sendeeinrichtung 10 ist mit einem sendeseitigen, von außen verstellbaren Schwingkreis 11 ausgestattet, mit dem sich im Bereich des Raddetektors ein elektromagnetisches Wechselfeld erzeugen lässt. Die Frequenz des Wechselfeldes bzw. die aktive Sendefrequenz f der Sendeeinrichtung 10 sind von außen mittels eines Steuersignals ST verstellbar, indem beispielsweise die Resonanzfrequenz des Schwingkreises 11 verstellt wird.

Nachfolgend wird beispielhaft davon ausgegangen, dass der Sendeeinrichtung 10 ein Sendefrequenzbereich vorgegeben ist, der durch eine untere Sendefrequenz und eine obere Sendefrequenz begrenzt ist. Im Sendefrequenzbereich liegt eine Vielzahl an ausgewählten Sendefrequenzen, die untereinander einen vorgegebenen Mindestfrequenzabstand aufweisen.

Die jeweils aktive Sendefrequenz f wird bei dem Ausführungsbeispiel gemäß Figur 1 von der Auswerteinrichtung 30 durch Übermittlung des Steuersignals ST über eine die Sendeeinrichtung 10 und die Auswerteinrichtung 30 verbindende Steuerleitung 31 vorgegeben.

Bei dem Steuersignal ST kann es sich beispielsweise um ein digitales Steuersignal handeln, mit dem unter Mitwirkung eines nicht weiter gezeigten, innerhalb der Sendeeinrichtung 10 angeordneten Steuermoduls interne Schalter der Sendeeinrichtung 10 zum Verstellen der Sendefrequenz f ein- oder ausgeschaltet werden.

Die Auswerteinrichtung 30 umfasst bei dem Ausführungsbeispiel gemäß Figur 1 einen Empfangsschwingkreis 21, der ein Empfangssignal Se ausgibt, einen dem Empfangsschwingkreis 21 nachgeordneten Gleichrichter 22, einem dem Gleichrichter 22 nachgeordneten Tiefpass 23 und einen Verstärker 24.

Die Funktion des Gleichrichters 22, des Tiefpasses 23 und des Verstärkers 24 besteht in einer Vorverarbeitung des Empfangssignals Se und Erzeugung eines Signalstärkesignals Ss, das die jeweilige Signalstärke des Empfangssignals Se anzeigt.

Bei dem Gleichrichter 22 kann es sich um einen Diodengleichrichter handeln, jedoch wird mit Blick auf Effizienz ein Synchrongleichrichter bevorzugt. Das für den Betrieb eines solchen Synchrongleichrichters nötige Taktsignal T kann beispielsweise von der Auswerteinrichtung 30 über eine Taktleitung 32 zu der Empfangseinrichtung 20 übermittelt werden. Dieses Taktsignal T kann die Auswerteinrichtung 30 beispielsweise aus einem dem Sendesignal S entsprechenden Rückmeldesignal Rs ableiten, das die Sendeeinrichtung 10 kontinuierlich über eine Rückleitung 33 an die Auswerteinrichtung 30 übermittelt.

Die Figur 2 zeigt die Arbeitsweise des Raddetektors gemäß Figur 1 anhand des zeitlichen Verlaufs des Signalstärkesignals Ss über der Zeit t. Dabei wird beispielhaft davon ausgegangen, dass das Signalstärkesignal Ss im störungsfreien Betrieb ohne ein Überfahrereignis eines Rades einen Ruhepegel RP aufweist.

Der Ruhepegel RP liegt in einem vorgegebenen Signalstärkenband B, das durch eine Auslöseschwelle G1 und eine Abfallschwelle G2 begrenzt ist. Bei dem Ausführungsbeispiel gemäß Figur 2 liegt die Auslöseschwelle G1 oberhalb des Ruhepegels RP und die Abfallschwelle G2 unterhalb des Ruhepegels RP, jedoch kann dies auch je nach Ausgestaltung des Raddetektors invers sein. Die Abfallschwelle G2 liegt in der Regel dichter an dem Ruhepegel RP als die Auslöseschwelle G1.

Die Auswerteinrichtung 30 erzeugt ein ein Überfahrereignis anzeigendes Raddetektionssignal Z, wenn die Signalstärke bzw. das Signalstärkesignal Ss die Auslöseschwelle G1 passiert oder außerhalb des Signalstärkenbands B in einem an die Auslöseschwelle G1 angrenzenden Signalstärkenbereich, hier also oberhalb der Auslöseschwelle G1 liegt.

Die Auswerteinrichtung 30 erzeugt ein Fehlersignal F, wenn über eine vorgegebene Zeitspanne hinaus die Signalstärke bzw. das Signalstärkesignal Ss die Abfallschwelle G2 passiert oder außerhalb des Signalstärkenbands B in einem an die Abfallschwelle G2 angrenzenden Signalstärkenbereich, hier also unterhalb der Abfallschwelle G2 liegt.

Bei dem Ausführungsbeispiel gemäß Figur 1 ist vorgesehen, dass die Auswerteinrichtung 30 die aktive Sendefrequenz f durch das Steuersignal ST verstellt, wenn das Signalstärkesignal Ss bzw. die Signalstärke des Empfangssignals Se die Abfallschwelle G2 passiert oder unterhalb der Abfallschwelle G2 liegt. Das Verstellen der Sendefrequenz f erfolgt vorzugsweise gemäß einem vorgegebenen Umstellalgorithmus.

Im Rahmen des Umstellalgorithmus wird im Rahmen von Verstellschritten nacheinander die Sendefrequenz f verstellt, bis im Erfolgsfalle eine geeignete neue Sendefrequenz f gefunden wird. Jeder Verstellschritt umfasst jeweils das Einstellen einer neuen Sendefrequenz f, das Bewerten des Empfangssignals Se bzw. des Signalstärkesignals Ss und Prüfen, ob das Umstellkriterium mit der neu eingestellten Sendefrequenz f weiter erfüllt ist oder nicht, und das Fortführen des Umstellalgorithmus durch Auslösen eines neuen Verstellschritts, wenn das Umstellkriterium weiterhin erfüllt ist, und andernfalls das Abbrechen des Umstellalgorithmus und normaler Weiterbetrieb mit der aktuell eingestellten Sendefrequenz f.

Der Umstellalgorithmus sieht dabei das konsekutive Einstellen vorgegebener Sendefrequenzen aus einer der oben bereits erwähnten vordefinierten Gruppe an Sendefrequenzen gemäß einem vorgegebenen Auswahlschema vor. Dabei wird der Umstellalgorithmus mit jeweils der nächsten Sendefrequenz f gemäß Auswahlschema fortgesetzt, wenn bei der jeweils aktuellen Sendefrequenz f das Umstellkriterium erfüllt bleibt.

Beim Verstellen wird vorzugsweise jeweils eine möglichst große Frequenzänderung vorgenommen, und zwar unter der Maßgabe, dass im Rahmen etwaiger vorheriger Verstellschritte bereits eingestellte und als nicht geeignet erkannte Sendefrequenzen nicht ein weiteres Mal aktiviert werden.

Eine mögliche Abfolge der Sendefrequenzen soll nachfolgend anhand eines einfachen Beispiels verdeutlicht werden, bei dem von einem Sendefrequenzbereich mit sieben möglichen, vorzugsweise frequenzmäßig äquidistanten Sendefrequenzen f1 bis f7 ausgegangen wird; die erste Sendefrequenz f1 bildet dabei die untere Frequenzgrenze des Sendefrequenzbereichs, die siebente Sendefrequenz f7 bildet die obere Frequenzgrenze des Sendefrequenzbereichs und die vierte Sendefrequenz f4 liegt in der Mitte des Sendefrequenzbereichs.

In der Figur 3 ist der Sendefrequenzbereich mit den sieben möglichen Sendefrequenzen f1 bis f7 dargestellt, wobei davon ausgegangen wird, dass zunächst die mittlere Sendefrequenz f4 aktiv ist.

Wird nun das Umstellkriterium erfüllt, weil die Signalstärke des Empfangssignals Se unter die Abfallschwelle G2 fällt, so wird die Auswerteinrichtung 30 entweder die erste Sendfrequenz f1 oder die siebente Sendefrequenz f7 einstellen, weil diese Wahl zu diesem Zeitpunkt zum größten Frequenzsprung führt. Die Figur 4 geht beispielhaft davon aus, dass die Auswerteinrichtung 30 die siebente Sendefrequenz f7, also die höchste Sendefrequenz f des Sendefrequenzbereichs, ausgewählt und die Sendeeinrichtung 10 entsprechend umgestellt hat.

Wird das Umstellkriterium weiterhin erfüllt, weil die Signalstärke des Empfangssignals Se weiter unter der Abfallschwelle G2 liegt, so wird die Auswerteinrichtung 30 nun die erste Sendefrequenz f1 einstellen, weil diese Wahl zu diesem Zeitpunkt zum größtmöglichen Frequenzsprung führt. Die Figur 5 zeigt das Verstellen.

Wird das Umstellkriterium weiterhin erfüllt, weil die Signalstärke des Empfangssignals Se weiter unter der Abfallschwelle G2 liegt, so wird die Auswerteinrichtung 30 nun die sechste Sendefrequenz f6 einstellen (siehe Figur 6), weil diese Wahl zu diesem Zeitpunkt zum größtmöglichen Frequenzsprung führt, unter der Maßgabe, das zuvor erfolglos ausprobierte Sendefrequenzen innerhalb des Auswahlschemas nicht doppelt getestet werden.

Bleibt das Umstellkriterium weiterhin erfüllt, so werden die übrigen Sendefrequenzen in der weiteren Reihenfolge f2 -> f5 -> f3 getestet (siehe Figuren 7-9).

Nach einem erfolglosen Testen aller im Auswahlschema vorgesehenen Sendefrequenzen kann die Auswerteinrichtung 30 den Umstellalgorithmus durch einen Neustart des Auswahlschemas fortsetzen oder das Umstellen der Sendefrequenz f abbrechen. Vorteilhaft ist es, wenn eine Warnmeldung W ausgegeben wird, falls diese Situation eintritt.

Auch kann die Auswerteinrichtung 30 eine Warnmeldung W ausgeben, wenn die Dauer der Durchführung des Umstellalgorithmus eine vorgegebene Warnzeitspanne erreicht oder überschreitet.

Wieder bezugnehmend auf Figur 2 zeigt der Abschnitt a eine Phase, in der die Signalstärke des Empfangssignals Se bzw. das Signalstärkesignal Ss den Ruhepegel RP aufweist.

In Abschnitt b sinkt das Signalstärkesignal Ss durch den Einfluss einer Störgröße ab, bis die Abfallschwelle G2 erreicht ist. Nach Erreichen dieser Abfallschwelle G2 wird nach Ablauf einer definierten Zeitspanne, in der der Signalpegel weiterhin unter der Abfallschwelle G2 verbleiben muss, auf eine andere Senderfrequenz umgeschaltet.

In Abschnitt c wird so nach einer Einschwingzeit der ursprüngliche Ruhepegel RP wieder erreicht, weil auf der neu eingestellten Frequenz keine Störgröße mehr eingekoppelt wird.

In Abschnitt d wird ebenfalls eine Störgröße eingekoppelt, deren Auswirkung aber die Empfangsspannung bzw. das Signalstärkesignal Ss erhöht, also in Richtung einer Radbeeinflussung ansteigen lässt. Da dieses Signal unterhalb der Raderkennungsschwelle bleibt, wird die Frequenz nicht verändert.

In Abschnitt e ist diese Störung abgeklungen und es ist liegt wiederum der ursprüngliche Ruheempfangspegel RP, beispielsweise in Form einer Ruheempfangsspannung, vor.

In Abschnitt f ist das Signalstärkesignal Ss auf Grund einer eingekoppelten Störung abgesunken und liegt unterhalb der Abfallschwelle G2.

Wie in Abschnitt b wird nach Ablauf einer definierten Zeitspanne die Sendefrequenz gewechselt, um eine störungsfreie Frequenz einzustellen. Sollte diese neue Arbeitsfrequenz nach Ablauf einer definierten Zeitspanne nicht zu einem Ansteigen der Signalstärke über die Abfallschwelle G2 führen, wird angenommen, dass diese Frequenz ebenfalls störungsbehaftet ist und eine weitere Frequenz eingestellt. Dabei kann nach einer definierten Zeitspanne auch die originale Arbeitsfrequenz wieder eingestellt und damit überprüft werden.

Der Vorgang der Überprüfung der Signalstärke nach der definierten Zeitspanne wiederholt sich. Die Veränderung der Frequenz wird so lange fortgeführt, bis der Ruhepegel RP bzw. die Ruheempfangsspannung wieder erreicht bzw. die Störungsschwelle überschritten ist.

In Abschnitt g ist der Ruhepegel RP bzw. die Ruheempfangsspannung wieder erreicht.

In Abschnitt h ist der typische Signalverlauf einer Radüberfahrt dargestellt: Die Empfangsspannung steigt an, bis die Raderkennungsschwelle bzw. Auslöseschwelle G1 überschritten ist. Solange die Raderkennungsschwelle überschritten wird, wird ein Raddetektionssignal Z erzeugt bzw. ausgegeben.

Sollte in Abschnitt f keine störungsfreie Frequenz einstellbar sein und damit der Pegel nicht mehr über die Störungsschwelle ansteigen, dann wird nach Ablauf einer definierten Zeitspanne eine Störungsmeldung SM von der Auswerteinrichtung 30 des Raddetektors erzeugt und an ein übergeordnetes System weitergegeben.

Die Figur 10 zeigt eine alternative Arbeitsweise des Raddetektors gemäß Figur 1 anhand des zeitlichen Verlaufs des Signalstärkesignals Ss über der Zeit t. Dabei wird wieder beispielhaft davon ausgegangen, dass das Signalstärkesignal Ss im störungsfreien Betrieb ohne ein Überfahrereignis eines Rades einen Ruhepegel RP aufweist. Im Unterschied zu der Ausführungsvariante gemäß Figur 2 ist zusätzlich ein Signalstärkensubband SSB vorgesehen, das durch die Auslöseschwelle G1 und eine Umschaltschwelle Gm begrenzt ist. Die Umschaltschwelle Gm liegt zwischen dem Ruhepegel RP und der Abfallschwelle G2.

Die Auswerteinrichtung 30 sieht das Umstellkriterium als erfüllt an, wenn die Signalstärke des Empfangssignals Se die Umschaltschwelle Gm passiert oder außerhalb des Signalstärkensubbands in einem an die Umschaltschwelle Gm angrenzenden Signalstärkenbereich liegt. Mit anderen Worten beginnt das Verstellen der Sendefrequenz f bereits früher als bei dem Ausführungsbeispiel gemäß Figur 2, weil die Suche nach einer neuen Sendefrequenz f früher beginnt und ein Unterschreiten der Abfallschwelle G2 nicht erfordert.

Im Übrigen gelten die obigen Ausführungen im Zusammenhang mit der Figur 2 entsprechend.

Die Figur 11 zeigt Bestandteile eines Ausführungsbeispiels für eine Sendeeinrichtung 10, die bei dem Raddetektor gemäß Figur 1 eingesetzt werden kann. Konkret gezeigt ist eine schaltbare Kondensatorschaltung 100, die gemeinsam mit einer Induktivität L einen Bestandteil des senderseitigen Schwingkreises 11 bildet und deren n Kondensatoren individuell mittels im Steuersignal ST enthaltenen Schaltsignalen ST1-STn ein- oder ausgestaltet werden können.

Die Auswahl der ein- bzw. ausgeschalteten Kondensatoren C1-Cn bestimmt die Resonanzfrequenz des Schwingkreises 11 und damit die aktive Sendefrequenz f der Sendeeinrichtung 10 des Raddetektors. Zum Extrahieren der Schaltsignale ST1-STn aus dem Steuersignal ST kann ein Steuermodul 12 vorgesehen sein.

Die Figur 12 zeigt Bestandteile eines Ausführungsbeispiels für eine Auswerteinrichtung 30, die bei dem Raddetektor gemäß Figur 1 eingesetzt werden kann. Die Auswerteinrichtung 30 umfasst eine Recheneinrichtung 300 und einen Speicher 301. In dem Speicher 301 ist ein Steuerprogramm SPM abgespeichert, das bei Ausführung durch die Recheneinrichtung 300 diese zum oben beschriebenen Betrieb des Raddetektors, insbesondere der Durchführung des Umstellalgorithmus UA nach einem abgespeicherten Auswahlschema AS zwecks Auswahl der jeweils aktiven Sendefrequenz f, veranlasst.

Abschließend sei erwähnt, dass die Merkmale aller oben beschriebenen Ausführungsbeispiele untereinander in beliebiger Weise kombiniert werden können, um weitere andere Ausführungsbeispiele der Erfindung zu bilden.

Auch können alle Merkmale von Unteransprüchen jeweils für sich mit jedem der nebengeordneten Ansprüche kombiniert werden, und zwar jeweils für sich allein oder in beliebiger Kombination mit einem oder mehreren anderen Unteransprüchen, um weitere andere Ausführungsbeispiele zu erhalten.

### Bezugszeichenliste

- 1: Schiene
- 10: Sendeeinrichtung
- 11: Schwingkreis
- 12: Steuermodul
- 20: Empfangseinrichtung
- 21: Empfangsschwingkreis
- 22: Gleichrichter
- 23: Tiefpass
- 24: Verstärker
- 30: Auswerteinrichtung
- 31: Steuerleitung
- 32: Taktleitung
- 33: Rückleitung
- 100: Kondensatorschaltung
- 300: Recheneinrichtung
- 301: Speicher

- a-h: Abschnitte
- AS: Auswahlschema
- B: Signalstärkenband
- C1-Cn: Kondensatoren
- f: Sendefrequenz
- f1-f7: Sendefrequenzen
- F: Fehlersignal
- G1: Auslöseschwelle
- G2: Abfallschwelle
- Gm: Umschaltschwelle
- Rp: Ruhepegel
- Rs: Rücksendesignal
- S: Sendesignal
- Se: Empfangssignal
- SM: Störungsmeldung
- SPM: Steuerprogramm
- Ss: Signalstärkesignal
- SSB: Signalstärkensubband
- ST: Steuersignal
- ST1-STn: Schaltsignale
- t: Zeit
- T: Taktsignal
- UA: Umschaltalgorithmus
- W: Warnmeldung
- Z: Raddetektionssignal

## Patentansprüche

1. Raddetektor für eine Eisenbahngleisanlage zum Detektieren von Rädern passierender Schienenfahrzeuge,
**dadurch gekennzeichnet, dass**
- eine zum Erzeugen eines elektromagnetischen Wechselfeldes ausgebildete Sendeeinrichtung (10) des Raddetektors bezüglich ihrer aktiven Sendefrequenz (f) durch ein Steuersignal (ST) verstellbar ist und eine Auswahl der aktiven Sendefrequenz (f) aus mindestens zwei unterschiedlichen Sendefrequenzen erlaubt und
- eine Auswerteinrichtung (30) des Raddetektors derart ausgestaltet ist, dass sie die Sendefrequenz (f) durch das Steuersignal (ST) verstellt, wenn ein Empfangssignal (Se) einer Empfangseinrichtung (20) des Raddetektors ein vorgegebenes Umstellkriterium erfüllt.

2. Raddetektor nach Anspruch 1,
**dadurch gekennzeichnet, dass**
- dem Empfangssignal (Se) ein Signalstärkenband (B) zugeordnet ist, das durch eine Auslöseschwelle (G1) und eine Abfallschwelle (G2) begrenzt ist, und
- die Auswerteinrichtung (30) ein ein Überfahrereignis anzeigendes Radsignal (Z) erzeugt, wenn die Signalstärke die Auslöseschwelle (G1) passiert oder außerhalb des Signalstärkenbands (B) in einem an die Auslöseschwelle (G1) angrenzenden Signalstärkenbereich liegt.

3. Raddetektor nach Anspruch 2,
**dadurch gekennzeichnet, dass**
die Auswerteinrichtung (30) das Umstellkriterium als erfüllt ansieht, wenn die Signalstärke des Empfangssignals (Se) die Abfallschwelle (G2) passiert oder außerhalb des Signalstärkenbands (B) in einem an die Abfallschwelle (G2) angrenzenden Signalstärkenbereich liegt.

4. Raddetektor nach einem der voranstehenden Ansprüche 2 bis 3,
**dadurch gekennzeichnet, dass**
- dem Empfangssignal (Se) ein Signalstärkensubband (SSB) zugeordnet ist, das durch die Auslöseschwelle (G1) und eine zwischen der Auslöseschwelle (G1) und der Abfallschwelle (G2) liegende Umschaltschwelle (Gm) begrenzt ist, und
- die Auswerteinrichtung (30) das Umstellkriterium als erfüllt ansieht, wenn die Signalstärke des Empfangssignals (Se) die Umschaltschwelle (Gm) passiert oder außerhalb des Signalstärkensubbands (SSB) in einem an die Umschaltschwelle (Gm) angrenzenden Signalstärkenbereich liegt.

5. Raddetektor nach einem der voranstehenden Ansprüche,
**dadurch gekennzeichnet, dass**
der Sendeeinrichtung (10) ein Sendefrequenzbereich vorgegeben ist, der durch eine untere Sendefrequenz (f1) und eine obere Sendefrequenz (f7) begrenzt ist.

6. Raddetektor nach Anspruch 5,
**dadurch gekennzeichnet, dass**
der Sendeeinrichtung (10) eine Vielzahl an im Sendefrequenzbereich liegenden, einen vorgegebenen Mindestfrequenzabstand untereinander aufweisenden Sendefrequenzen (f1-f7) vorgegeben ist.

7. Raddetektor nach einem der voranstehenden Ansprüche,
**dadurch gekennzeichnet, dass**
die Auswerteinrichtung (30) derart ausgestaltet ist, dass sie bei Erfüllung des Umstellkriteriums einen vorgegebenen Umstellalgorithmus (UA) startet, bei dem zumindest ein Verstellschritt durchgeführt wird, wobei jeder Verstellschritt jeweils umfasst:
- Einstellen einer neuen Sendefrequenz (f), Bewerten des Empfangssignals (Se) und Prüfen, ob das Umstellkriterium mit der neu eingestellten Sendefrequenz (f) weiter erfüllt ist oder nicht, und
- Fortführen des Umstellalgorithmus (UA) durch Auslösen eines neuen Verstellschritts, wenn das Umstellkriterium weiterhin erfüllt ist, und andernfalls Abbrechen des Umstellalgorithmus (UA) und normaler Weiterbetrieb mit der aktuell eingestellten Sendefrequenz (f).

8. Raddetektor nach Anspruch 7,
**dadurch gekennzeichnet, dass**
der Umstellalgorithmus (UA) das konsekutive Einstellen vorgegebener Sendefrequenzen aus einer vordefinierten Gruppe an Sendefrequenzen gemäß einem vorgegebenen Auswahlschema (AS) vorsieht und der Umstellalgorithmus (UA) mit jeweils der nächsten Sendefrequenz (f) gemäß Auswahlschema (AS) fortgesetzt wird, wenn bei der jeweils aktuellen Sendefrequenz (f) das Umstellkriterium erfüllt bleibt.

9. Raddetektor nach Anspruch 8,
**dadurch gekennzeichnet, dass**
das Auswahlschema (AS) vorsieht, dass beim Verstellen jeweils eine möglichst große Frequenzänderung vorgenommen wird, und zwar unter der Maßgabe, dass im Rahmen etwaiger vorheriger Verstellschritte bereits eingestellte und als nicht geeignet erkannte Sendefrequenzen nicht ein weiteres Mal aktiviert werden.

10. Raddetektor nach einem der voranstehenden Ansprüche 8 bis 9,
**dadurch gekennzeichnet, dass**
- der Umstellalgorithmus (UA) vorsieht, nach einem erfolglosen Testen aller im Auswahlschema (AS) vorgesehenen Sendefrequenzen den Umstellalgorithmus (UA) durch einen Neustart des Auswahlschemas fortzusetzen, und/oder
- der Umstellalgorithmus (UA) vorsieht, nach einem erfolglosen Testen aller im Auswahlschema (AS) vorgesehenen Sendefrequenzen eine Warnmeldung auszugeben, und/oder
- eine Warnmeldung (W) ausgegeben wird, wenn die Dauer der Durchführung des Umstellalgorithmus (UA) eine vorgegebene Warnzeitspanne erreicht oder überschreitet, und/oder
- die Auswerteinrichtung (30) ein Fehlersignal (F) erzeugt, wenn über eine vorgegebene Zeitspanne hinaus die Signalstärke die Abfallschwelle (G2) passiert oder außerhalb des Signalstärkenbands (B) in einem an die Abfallschwelle (G2) angrenzenden Signalstärkenbereich liegt.

11. Raddetektor nach einem der voranstehenden Ansprüche,
**dadurch gekennzeichnet, dass**
- die Auswerteinrichtung (30) derart ausgestaltet ist, dass das Verstellen der Sendefrequenz (f) eine Frequenzänderung von jeweils mindestens 200 Hz vorsieht, und/oder
- der Mindestfrequenzabstand der Sendefrequenzen in einem Bereich zwischen 200 Hz und 500 Hz liegt und/oder
- sich der Sendefrequenzbereich von 30 kHz bis 50 kHz erstreckt und/oder
- die vordefinierte Gruppe an Sendefrequenzen mindestens acht, vorzugsweise zehn, voneinander durch den Mindestfrequenzabstand getrennte Sendefrequenzen umfasst.

12. Sendeeinrichtung (10) für einen Raddetektor, insbesondere für einen Raddetektor nach einem der voranstehenden Ansprüche,
**dadurch gekennzeichnet, dass**
die Sendeeinrichtung (10) zum Erzeugen eines elektromagnetischen Wechselfeldes ausgebildet und in ihrer Sendefrequenz (f) durch ein Steuersignal (ST) verstellbar ist und eine Auswahl der aktiven Sendefrequenz (f) aus mindestens zwei unterschiedlichen Sendefrequenzen erlaubt.

13. Auswerteinrichtung (30) für einen Raddetektor, insbesondere für einen Raddetektor nach einem der voranstehenden Ansprüche, zum Auswerten eines Empfangssignals (Se) einer Empfangseinrichtung (20) des Raddetektors und Erzeugen eines Raddetektionssignals in Abhängigkeit von dem Ergebnis der Auswertung,
**dadurch gekennzeichnet, dass**
die Auswerteinrichtung (30) derart ausgestaltet ist, dass sie die Sendefrequenz (f) einer Sendeeinrichtung (10) des Raddetektors durch ein Steuersignal (ST) verstellt, wenn das Empfangssignal (Se) ein vorgegebenes Umstellkriterium erfüllt.

14. Verfahren zum Betreiben eines Raddetektors, insbesondere eines solchen nach einem der voranstehenden Ansprüche, für eine Eisenbahngleisanlage zum Detektieren von Rädern passierender Schienenfahrzeuge,
**dadurch gekennzeichnet, dass**
- eine zum Erzeugen eines elektromagnetischen Wechselfeldes ausgebildete Sendeeinrichtung (10) des Raddetektors bezüglich ihrer aktiven Sendefrequenz (f) durch ein Steuersignal (ST) verstellbar ist und eine Auswahl der aktiven Sendefrequenz (f) aus mindestens zwei unterschiedlichen Sendefrequenzen erlaubt und
- die aktive Sendefrequenz (f) durch das Steuersignal (ST) verstellt wird, wenn ein Empfangssignal (Se) einer Empfangseinrichtung (20) des Raddetektors ein vorgegebenes Umstellkriterium erfüllt.
